# EUROPÄISCHE PATENTSCHRIFT

(11) **EP 0 387 729 B1**
(45) Veröffentlichungstag und Bekanntmachung des Hinweises auf die Patenterteilung: **03.05.1995**
(21) Anmeldenummer: 90104583.1
(22) Anmeldetag: 10.03.1990
(51) Int. Cl.: H01H 47/32

(54) **Elektronische Schützansteuerung**
Electronic control for contactor
Commande électronique d'un contacteur

(30) Priorität: 14.03.1989 DE 3908192
(43) Veröffentlichungstag der Anmeldung: 19.09.1990
(73) Patentinhaber: Licentia Patent-Verwaltungs-GmbH, 60596 Frankfurt (DE)
(72) Erfinder: Meyer, Herbert, Dr., D-2350 Neumünster (DE); Balow, Thomas, D-2351 Brokstedt (DE); Giday, Zoltan, D-2350 Neumünster (DE)
(74) Vertreter: Vogl, Leo, Dipl.-Ing.

(56) Entgegenhaltungen:
- EP-A- 0 074 536
- EP-A- 0 203 366
- GB-A- 2 032 720
- US-A- 4 453 194
- ELEKTRONIK. vol. 36, no. 23, 13 November 1987, MUNCHEN DE Seiten 142 - 152; H. SAX :"Verlustarme Ansteuerung von Aktuatoren".
- EDN ELECTRICAL DESIGN NEWS. vol. 31, no. 13, 26 Juni 1986, NEWTON, MASSACHUSETTSeiten 169 - 178; W. SCHULTZ: "Sense-cell MOSFET eliminates losses in sourcecircuit"
- ELECTRONICS LETTERS. vol. 24, no. 18, 01 September 1988, ENAGE GB Seiten 1129 -1131; D. GRANT: "Dynamic performance of current-sensing power MOSFET's"

## Beschreibung

Die Erfindung betrifft eine elektronische Schützansteuerung gemäß dem Oberbegriff des Anspruchs 1 (siehe z.B. "EDN ELECTRICAL DESIGN NEWS", vol. 31, n° 13, 26 Juni 1986, "Sense-cell MOSFET eliminates losses in source circuit", p.176, Fig. 8).

Für die Ansteuerung von elektromagnetischen Aktuatoren, die z. B. als Abschlagmagnete in Typenraddruckern, Hubmagnete oder in Magnetventilen eingesetzt werden, ist die Verwendung von Special-IC's, bekannt. Ein solcher Special-IC ist z. B. der Controller-Baustein L5832 der Firma SGS, der in dem "Databuch" dieser Firma vom Dezember 1986 beschrieben ist. Der Baustein ermöglicht eine getaktete Stromregelung des Einschaltstromes von Aktuatoren, wobei sein Treiberausgang für die Basisansteuerung eines Darlingtontransistors verwendet wird, der als Stellglied in dem Stromregelkreis eingesetzt ist. Die Istwerterfassung des Einschaltstromes erfolgt dabei über einen niederohmigen Meßwiderstand, wobei der Meßeingang auf ein Spannungssignal von 450 mV begrenzt ist. Nach Ablauf einer einstellbaren Einschaltstromdauer schaltet der Baustein den Betriebsstrom auf den Haltestrom um, der im Gegensatz zum Einschaltstrom nicht geregelt ist. Der Einschaltstromzeitgeber des Bausteins wird erst gestartet, wenn der Betriebsstrom den vorgegebenen Einschaltstromwert überschritten hat.

Aus der US-A- 4 453 194 ist ein integrierter, bipolarer Schaltkreis bekannt, bei dem zur Strommessung ein Bruchteil des Gesamtstromes abgezweigt und über einen Messtransistor mit einem Strom-Spannungsumsetzer verbunden ist. Das entsprechend erzeugte Signal des Strom-Spannungsumsetzers steuert die zur Stromregelung verwendete Schaltung. Der bipolaren Technik haftet der Nachteil einer begrenzten Betriebsspannung an, die für in Niederspannungsnetzen übliche Größenordnungen nicht ausreicht.

Der Erfindung liegt die Aufgabe zugrunde, eine Ansteuerung mit hoher Strom- und Spannungsbelastbarkeit zu schaffen und eine verlustarme und genaue Strommessung für die Istwerterfassung des Regelkreises zu gewährleisten sowie eine definierte, betriebssichere Einschaltung.

Diese Aufgabe wird erfindungsgemäß durch die im Anspruch 1 angegebenen Merkmale gelöst.

Die Erfindung hat den Vorteil, daß größere Ströme als bei Verwendung des- Kontrollerbausteines L 5832 geregelt werden können, da der Meßeingang 3 dieses Bausteines den Einschaltstrom auf I_{P}=0.45/Rₛ begrenzt. Da Meßwiderstände mit einem geringeren Wert als 0,1 Ω mit vertretbarem Aufwand nicht eingesetzt werden können, ist damit der maximal mit dem Baustein regelbare Strom auf etwa 4A begrenzt. Neben der höheren Strombelastbarkeit bietet die erfindungsgemäße Lösung noch den Vorteil, daß auf den teuren niederohmigen Meßwiderstand verzichtet werden kann, der neben dem Preisnachteil auch mit einer schwierigen Liefersituation behaftet ist und dadurch Probleme bei der Fertigung bereiten kann.

Die Regelung des Einschalt- und des Haltestromes verbessert in vorteilhafter Weise den Wirkungsgrad der Schützansteuerung. Weiterhin wird der Zeitgeber unabhängig von der Höhe des Einschaltstromes gestartet, was die Sicherheit der Schützansteuerung erhöht. Der herkömmliche Controller-Baustein L 5832 startet nämlich den Einschaltstromzeitgeber erst, nachdem der Einschaltstrom seinen vorgegebenen Wert erreicht hat. Würde dabei der vorgegebene Einschaltstrom nicht erreicht, dann würde der Baustein nicht auf Haltestrom umschalten und die Halbleiterbauteile würden thermisch durch den hohen Dauerstrom zerstört werden. Ein anderer Vorteil liegt in der Verwendung eines von der Eingangsspannung gesteuerten Schwellwertschalters im Eingang der Schützansteuerung, womit ein Flattern des Schützes infolge undefinierten Ein- und Ausschaltens vermieden wird.

Anhand der Zeichnung wird ein Ausführungsbeispiel der Erfindung näher erläutert.

Das Schaltbild zeigt eine elektronische Schützansteuerung mit einem Leistungs-FET für zwei Stromsollwerte mit Umschalter, Zeitsteuerung und Schwellwertschalter.

Die Schützansteuerung wird an der Eingangsklemme 1 mit einer Versorgungsspannung beaufschlagt. Der Strom durch die Schützspule 2 wird mit der integrierten Leistungshalbleiterschaltung 3 zum Zwecke der Stromregelung getaktet. Damit das Schütz in den Abschaltphasen der Taktung nicht abfällt, ist ein für den Betrieb von Gleichstromschützen bekannter Freilaufkreis mit einer Diode 13 vorgesehen. Für die Stromregelung ist eine Messung des durch die Schützspule fließenden Stroms erforderlich. Dazu dient der Meßausgang 6 der integrierten Leistungshalbleiterschaltung 3. Als Schaltung 3 ist ein HEXSense-Baustein der Firma International Rectifier eingesetzt. In diesem Baustein sind etwa 1600 MOSFET's parallel geschaltet. Der Strom teilt sich dabei gleichmäßig auf die einzelnen MOSFET's auf. Der Source-Anschluß eines MOSFET's ist mit einem Extraanschluß, dem Meßausgang 6, nach außen geführt. An diesem Anschluß wird etwa ein Eintausendsechshundertstel des Gesamtstromes erfaßt. Das genaue Verhältnis der Anzahl der MOSFET's zum messenden MOSFET wird vom Hersteller mit einem dem jeweiligen Baustein zugeordneten Maßstabfaktor angegeben. Der Strom des Meßausganges 6 wird mit einem Operationsverstärker 8 in eine Spannung umgewandelt, die auf den negativen Eingang eines Komparators 10 gegeben wird. Auf den positiven Eingang dieses Komparators 10 ist das Ausgangssignal eines Referenzspannungsgebers 14 geschaltet. Wenn die Istwertspannung für den Schützstrom größer ist als die Referenzspannung, dann kippt der Ausgang des Komparators von einem positiven Spannungswert auf OV und startet damit den Ausschaltzeitgeber 12, der die Ausschaltphasen der Stromtaktung steuert.

Zur Regelung sowohl des Einschalt- als auch des Haltestromes eines Schützes werden zwei unterschiedliche Referenzspannungen von dem Referenzspannungsgeber 14 bereitgestellt: Eine im Spannungswert höhere Referenzspannung für den kurzzeitigen Einschaltstrom und eine im Spannungswert niedrigere Referenzspannung für den Haltestrom des Schützes. Die Umschaltung der Referenzwerte erfolgt mit einem elektronischen Umschalter 15, der von einem elektronischen Zeitgeber 16 gesteuert wird und nacheinander die Referenzspannungen auf den Komparator 10 schaltet. Der Zeitgeber 16 startet sofort wenn die Versorgungsspannung anliegt mit der Einschaltstromphase. Das Anliegen der Versorgungsspannung wird mit einem elektronischen Schwellwertschalter 17 kontrolliert, der in den Eingang der Schützansteuerung angeordnet ist. Hat die Versorgungsspannung eine festgelegte Einschaltschwelle nicht überschritten, dann wird der Start des Zeitgebers 16 verhindert. Damit liegt an dem Komparator kein Referenzsignal an und die Drain-Source-Strecke der integrierten Halbleiterschaltung 3 ist gesperrt; es fließt kein Strom durch die Schützspule 2. Der Schwellwertschalter 17 kontrolliert ebenfalls den Ausschaltvorgang der Schützansteuerung. Sinkt die Versorgungsspannung unterhalb einer festgelegten Ausschaltschwelle, dann liegt am Komparator 10 keine Referenzspannung an und die Halbleiterschaltung 3 ist gesperrt. Mit dem Schwellwertschalter 17 wird somit ein definiertes Ein- und Ausschalten des Schützes erreicht und das Flattern des Schützes vermieden.

## Patentansprüche

1. Elektronische Schützansteuerung zur Regelung der Gleichstromeinspeisung bei schwankender Versorgungsspannung mittels einer Stromtaktung und einem Freilaufkreis für die Schützhaltung in den Stromabschaltphasen,
a) mit einem Stellglied des Regelkreises, das als integrierte Leistungshalbleiterschaltung (3) ausgebildet ist, die eine Vielzahl von parallel geschalteten FET's enthält, von denen mindetsens einer als Meßausgang (6) zur Erfassung des durch die anderen Parallelzweige fließenden Laststromes dient; wobei
b) das Stromsignal des Meßausganges (6) einen als Strom-und Spannungsumsetzer ausgebildeten Operationsverstärker ( 8) beaufschlagt zwecks Umwandlung in ein Spannungssignal ( 9 ), das als Istwert auf den Eingang der Regelglieder ( 10, 12, 14 ) zur Stromtaktung geschaltet ist; gekennzeichnet durch folgende Merkmale:
c) einen Referenzspannungsgeber ( 14 ) für zwei verschiedene Referenzsignale mit unterschiedlichen Spannungswerten zur Regelung des Einschalt- und Haltestromes;
d) einen Zeitgeber ( 16 ) zur Umschaltung der Referenzspannungssignale, der beim Anlegen der Versorgungsspannung mit der Einschaltstromphase den Zeitablauf startet und die Referenzsignale in zeitlicher Reihenfolge auf den Komparator ( 10 ) der Stromtaktung aufschaltet;
e) einen von der Eingangsspannung gesteuerten Schwellwertschalter ( 17 ), der die Schützansteuerung erst einschaltet, wenn die Versorgungsspannung eine vorgegebene Einschaltschwelle überschreitet und die Schützsteuerung ausschalter, wenn die Versorgungsspannung eine vorgegebene Ausschaltschwelle unterschreitet.

## Claims

1. Electronic protective control for regulation of direct current supply in the case of fluctuating supply voltage, by means of a current keying and a freewheel circuit for maintaining protection in the current cut-off phases,
a) with a setting member of the regulating circuit, which is constructed as an integrated power semiconductor circuit (3), which contains a plurality of field effect transistors, of which at least one serves as a measurement output (6) for detection of the load current flowing through the other parallel branch; wherein
b) the current signal of the measurement output (6) acts on an operational amplifier (8), which is constructed as a current and voltage transformer, for the purpose of conversion into a voltage signal (9), which is applied as actual value to the input of the regulating member (10, 12, 14) for the current keying;
characterised by the following features:
c) a reference voltage transmitter (14) for two different reference signals with different voltage values for regulation of the switch-on and holding current;
d) a time-signal transmitter (16) for changing over of the reference voltage signals, which starts the time rundown on switching on to the supply voltage with the switch-on current phase and superimooses the reference signals in time sequence on the opposite comparator (1) of the current keying;
e) a threshold value switch (17), which is controlled by the input voltage and which switches on the protective control only when the supply voltage exceeds a predetermined switch-on threshold and switches off the protective control when the supply voltage falls below a predetermined switch-off threshold.

## Revendications

1. Commande électronique de protection pour la régulation de l'alimentation en courant continu dans le cas de tension de distribution oscillante au moyen d'un rythmeur de courant et d'un circuit de passage libre pour le maintien de la protection dans les phases de coupure de courant, comprenant :
a) un organe de réglage de circuit régulateur conçu comme un montage intégré de puissance à semi-conducteurs (3) qui comprend une pluralité de TEFs montés en parallèle dont au moins un sert de sortie de mesure (6) pour relever le courant de charge passant par l'autre embranchement parallèle;
b) le signal de courant de la sortie de mesure (6) venant percurter un amplificateur opérationnel (8) faisant office de convertisseur de courant et de tension en vue de la conversion en un signal de tension (9) qui intervient en tant que valeur réelle à l'entrée des organes régulateurs (10, 12, 14) du rythmeur de courant,
caractérisée par les caractéristiques suivantes:
c) un indicateur de tension de référence (14) pour deux signaux de référence différents avec des valeurs de tension différentes pour la régulation du courant de démarrage et de maintien ;
d) une minuterie (16) pour la commutation des signaux de tension de référence qui, lors de l'application de la tension d'alimentation, débute une séquence-temps par la phase du courant de démarrage et qui reprend les signaux de référence dans l'ordre chronologique sur le comparateur (10) du rythmeur de courant ;
e) un interrupteur de valeur de seuil (17) commandé par la tension d'entrée qui ne déclenche la commande de protection que si la tension d'alimentation dépasse un seuil de démarrage prédéterminé et déconnecte la commande de protection quand la tension d'alimentation est inférieure à un seuil de coupure prédéterminé.
